# EUROPÄISCHE PATENTSCHRIFT

(11) **EP 2 985 235 B1**
(45) Veröffentlichungstag und Bekanntmachung des Hinweises auf die Patenterteilung: **29.03.2017**
(21) Anmeldenummer: 14180771.9
(22) Anmeldetag: 13.08.2014
(51) Int. Cl.: B65C 1/04, B65C 9/36

(54) **Etikettiervorrichtung mit einer Siegeletikettenandruckvorrichtung**
Label application device with a seal label application device
Dispositif d'étiquetage avec un dispositif d'étanchéité des étiquettes

(43) Veröffentlichungstag der Anmeldung: 17.02.2016
(73) Patentinhaber: MULTIVAC Marking & Inspection GmbH & Co. KG, 32130 Enger (DE)
(72) Erfinder: Austermeier, Georg, 33161 Hövelhof (DE); Riegel, Alexander, 32130 Enger (DE)
(74) Vertreter: Grünecker Patent- und Rechtsanwälte PartG mbB

(56) Entgegenhaltungen:
- CH-A- 378 776
- DE-A1- 4 339 778
- US-A- 3 513 058
- US-A- 3 558 403
- US-A1- 2009 056 872

## Beschreibung

Die Erfindung bezieht sich auf eine Etikettiervorrichtung mit einer Andruckvorrichtung gemäß den Merkmalen des Anspruchs 1 und auf ein Verfahren gemäß den Merkmalen des Anspruchs 12.

Aus der US 6,155,322 und der DE 10 2009 039 000 A1 ist eine Etikettiervorrichtung bekannt, die ein Etikett auf einen stegförmigen Rand einer Verpackung aufbringt, wobei das Etikett an der quer zur Transportrichtung ausgerichteten Vorderseite der Verpackung appliziert wird. Bei der US 6,155,322 wird mittels zweier gegenüberliegenden Andruckkörper, die sich entgegen der Transportrichtung auf das applizierte Etikett zubewegen, das Etikett sowohl an der Oberseite als auch an der Unterseite des stegförmigen Randes in eine Kehle gedrückt. Dabei wird die Verpackung mittels der Andruckkörper angehalten und erst nach dem Andrücken des Etiketts an die Verpackung und dem Entfernen der Andruckkörper weiter befördert. Das Etikett wird nachfolgend mittels oberhalb und unterhalb der Verpackung angeordneter Bürsten im Bereich der Ober- und Unterseite angedrückt. Bei der DE 10 2009 039 000 A1 ist nur ein Andruckkörper vorhanden, der mittels einer Parallelführung das Etikett in eine unter dem Rand befindliche Kehle drückt, während das Etikett mittels eine Bürste auf die Oberseite der Verpackung gedrückt wird. Diese Ausführungen erfordern ausreichend zueinander beabstandete Verpackungen und sind somit in ihrer Leistung begrenzt.

Aus CH 378 776 A, US 3,558,403 A, US 2009/056872 A1 sind Etikettiervorrichtungen bekannt, welche mittels limitierter Schwenkbewegungen Etiketten auf Verpackungen applizieren.

In DE 43 39 778 A1 und US 3,513,058 A sind weitere Etikettiervorrichtungen offenbart, wobei US 3,513,058 A eine Vorrichtung gemäß dem Oberbegriff des Anspruchs 1 und ein Verfahren gemäß dem Oberbegriff des Anspruchs 12 offenbart.

Aufgabe der vorliegenden Erfindung ist es, eine verbesserte Etikettiervorrichtung zum Applizieren von Siegeletiketten an stegförmige Ränder von Verpackungen zur Verfügung zu stellen.

Diese Aufgabe wird gelöst durch eine Etikettiervorrichtung mit den Merkmalen des Anspruchs 1 bzw. durch ein Verfahren zum Betrieb einer solchen Etikettiervorrichtung mit den Merkmalen des Anspruchs 12. Vorteilhafte Weiterbildungen der Erfindung sind in den Unteransprüchen angegeben.

Die erfindungsgemäße Etikettiervorrichtung mit einer Transporteinheit zum Transportieren von Verpackungen und einem Etikettenspender zum Aufbringen eines Siegeletiketts auf einen stegförmigen Rand der Verpackung umfasst eine Andruckvorrichtung, die eine kreisförmig bewegte Andruckplatte aufweist. Dies ermöglicht ein Umfalten und Andrücken des Siegeletiketts am seitlichen Rand der Verpackung und einen kontinuierlichen Betrieb der Etikettiervorrichtung. Es ist kein Anhalten der Verpackung notwendig und somit auch kein Abstand zwischen den aufeinanderfolgenden Verpackungen vorzusehen. Somit ist eine maximierte Leistung (im Sinne von etikettierbaren Verpackungen pro Zeiteinheit) zum Anbringen des Siegeletiketts um einen stegförmigen Rand ermöglicht. Das Siegeletikett definiert ein Etikett, das ein Verpackungsoberteil und ein Verpackungsunterteil miteinander verbindet, um beispielsweise eine Klapppackung zusammenzuhalten und/oder ein Zerstören des Etiketts vor dem Öffnen der Verpackung erforderlich zu machen.

Bevorzugt ist eine Umfaltleiste vorgesehen, um ein an dem Rand der Verpackung angebrachtes freies Ende des Siegeletiketts um den Rand umzufalten. So kann das Siegeletikett um annähernd 90° in die Richtung der abgewandten Seite des bereits aufgebrachten Siegeletiketts umgefaltet werden und die Andruckvorrichtung kann das folgende Umfalten um weitere annähernd 90° durchführen und das Siegeletikett an den stegförmigen Rand andrücken.

Dabei weist die Umfaltleiste vorzugsweise eine Schräge auf, gegen die das freie Ende des Siegeletiketts, das über den Rand der Verpackung übersteht, bewegt wird, während die Verpackung in Transportrichtung parallel zur Umfaltleiste und der Andruckvorrichtung transportiert wird.

In einer besonders vorteilhaften Ausführung ist die Umfaltleiste stationär an der Andruckvorrichtung angebracht, um gemeinsam mittels einer höhenverstellbaren Andruckvorrichtung an verschiedene Verpackungsgrößen und damit an unterschiedliche Lagen des Randes auf einfache Weise anpassbar zu sein.

Die kreisförmige Bewegungsbahn der Andruckplatte ist vorzugsweise mittels zweier gemeinsam synchron angetriebener Scheiben, an denen die Andruckplatte mittels eines Halters angebracht ist, erzeugbar. Erfindungsgemäß bleibt eine Vorderkante der Andruckplatte während der gesamten kreisförmigen Bewegung annähernd oder exakt parallel zur Transportrichtung bzw. parallel zum seitlichen Rand der Verpackung.

Bevorzugt ist die Andruckplatte um eine Drehachse des Halters schwenkbar, um Ungenauigkeiten an der Verpackung, im Speziellen am Rand der Verpackung, ausgleichen zu können.

Dabei ist vorzugsweise die Andruckplatte mittels Druckfedern vorspannbar, um während des Andruckvorgangs einen definierten Druck einstellen zu können.

Dabei ist vorzugsweise die Andruckplatte mittels Druckfedern vorspannbar, um während des Andruckvorgangs einen definierten Druck einstellen zu können.

Vorzugsweise ist ein Niederhalter für die Verpackung vorgesehen, um die zwei Packungshälften, nämlich ein Verpackungsoberteil und ein Verpackungsunterteil, zusammenzuhalten, während das Siegeletikett auf den seitlichen Rand der Verpackung mit einem freien, seitlich über den Rand hinausstehenden Ende gespendet wird und während das Umfalten und das Andrücken des Siegeletiketts erfolgt.

Die Andruckvorrichtung ist in einer besonders vorteilhaften Ausführung seitlich der Transportvorrichtung angeordnet, um kontinuierlich Siegeletiketten an an der Andruckvorrichtung vorbei transportierbare Verpackungen anzudrücken. Dabei können die Verpackungen direkt aufeinander folgen und Transportgeschwindigkeiten bis zu 1 m/s aufweisen.

Vorzugsweise ist die Andruckplatte gegenüber der Transportebene der Transportvorrichtung um einen Winkel geneigt, um eine Kollision der Vorderkante der Andruckplatte mit dem seitlichen Rand der Verpackungen zu verhindern. Die Vorderkante nähert sich der Unter- oder Oberseite des stegförmigen Randes immer weiter an, je mehr Fläche des freien Endes des Siegeletiketts umgefaltet und angedrückt wird. Dabei ist eine Neigung von 5° bis 10° besonders geeignet.

Ein erfindungsgemäßes Verfahren zum Betrieb einer Etikettiervorrichtung, die eine Transporteinheit zum Transportieren von Verpackungen, einen Etikettenspender zum Aufbringen eines Siegeletiketts auf einen stegförmigen Rand der Verpackung und eine Andruckvorrichtung umfasst, zeichnet sich dadurch aus, dass das Siegeletikett an dem seitlichen, in Transportrichtung ausgerichteten, stegförmigen Rand aufgebracht wird, anschließend ein freies Ende des Etiketts umgefaltet wird und mittels einer Andruckplatte der Andruckvorrichtung an den Rand angedrückt wird. So können an Verpackungen in einem Packungsstrom, mit oder auch ohne Abstand zwischen den einzelnen Verpackungen, kontinuierlich ohne eine Veränderung der Transportgeschwindigkeit, Siegeletiketten um einen stegförmigen Rand angebracht werden. Hierbei sind höchste Leistungen zu erreichen. Die Andruckplatte wird dabei kreisförmig bewegt, um schnelle Bewegungen der Andruckplatte zu ermöglichen.

Bevorzugt wird die Andruckplatte quer zur Transportrichtung bewegt, um den Andruckvorgang auszuführen.

Es ist denkbar, dass das Siegeletikett von unten auf die untere Wandfläche der Verpackung gespendet wird und die Andruckvorrichtung das Umfalten und das Andrücken des Siegeletiketts an die obere Randfläche ausführt. Ebenso ist es denkbar, dass die Verpackung stehend auf der Transportvorrichtung transportiert wird und das Anbringen des Siegeletiketts an der oberen Seite erfolgt und die Andruckbewegung der Andruckplatte annähernd vertikal erfolgt.

Im Folgenden wird ein vorteilhaftes Ausführungsbeispiel der Erfindung anhand einer Zeichnung näher erläutert. Im Einzelnen zeigen:
- Fig. 1: eine erfindungsgemäße Etikettiervorrichtung in einer schematischen Seitenansicht,
- Fig. 2: eine vergrößerte Ansicht einer Andruckvorrichtung,
- Fig. 3: eine Ansicht der Andruckvorrichtung von unten,
- Fig. 4: eine Ansicht der Andruckvorrichtung von unten ohne Abdeckung und
- Fig. 5 bis 8: vier Ansichten der Andruckvorrichtung von unten ohne Abdeckung mit vier aufeinanderfolgenden Stellungen während eines Andruckvorgangs.

Gleiche Komponenten sind in den Figuren durchgängig mit gleichen Bezugszeichen versehen.

Fig. 1 zeigt eine erfindungsgemäße Etikettiervorrichtung 1 mit einer Transportvorrichtung 2, um Verpackungen 3 entlang einer Transportrichtung T an einem Etikettenspender 4 und einer in Transportrichtung T nachfolgend angeordneten Andruckvorrichtung 5 durch die Etikettiervorrichtung 1 zu transportieren. Es ist eine Steuerung 6 vorgesehen, die Informationen von Sensoren 7, die entlang der Transportvorrichtung 2 angebracht sind, empfängt, um die Position der Verpackung 3 zu erfassen. Der Etikettenspender 4 umfasst eine Spendeeinheit 8 zum Spenden einzelner Siegeletiketten 9 (siehe Fig. 2) in der Transportrichtung T.

Fig. 2 zeigt eine vergrößerte Ansicht der Andruckvorrichtung 5. Die Ansicht zeigt eine Verpackung 3 als Faltpackung, die auf der Rückseite ein nicht dargestelltes Scharnier umfasst und einen umlaufend stegförmigen Rand 10. Der Rand 10 ist definiert durch eine obere, hier horizontal ausgerichtete Randfläche 28 der oberen Verpackungshälfte und eine untere, ebenfalls horizontal ausgerichtete Randfläche 29 der unteren Verpackungshälfte. Ein Niederhalter 11 ist oberhalb der Transportvorrichtung 2 angeordnet, um die Verpackung 3 während des Anbringens eines Siegeletiketts 9 auf die obere Randfläche 28 geschlossen zu halten. Die Andruckvorrichtung 5 ist gegenüber der Transportvorrichtung 2 höhenverstellbar mittels Führungen 12 und einer manuellen Verstelleinrichtung 13, um beim Entiangtransport einer Verpackung 3 die Andruckvorrichtung 5 an die Lage des Randes 10 der Verpackung 3 anpassen zu können. Eine Umfaltleiste 14 mit einer Schräge 15 ist an der Andruckvorrichtung 5 angebracht, um beim Entlangtransport einer Verpackung 3 ein freies Ende 9' des Siegeletiketts 9 nach unten um den Rand 10 um 90° zu klappen, bevor die Verpackung 3 bzw. das Siegeletikett 9 die Andruckvorrichtung 5 erreicht.

Fig. 3 zeigt die Andruckvorrichtung 5 in einer Ansicht von schräg unten. Die Umfaltleiste 14 ist an der Vorderseite der Andruckvorrichtung 5, die der Transportvorrichtung 2 zugewandt ist, angebracht. Die Oberseite des auf die obere Randfläche 28 der Verpackung 3 applizierten Etiketts 9 steht mit der Unterseite der Umfaltleiste 14 während des Transports in Transportrichtung T entlang der Andruckvorrichtung 5 in Kontakt, um auch als Gegenhalt während des Andrückens des freien Endes 9' des Siegeletiketts 9 auf die untere Randfläche 29 des Randes 10 zu fungieren. Die Andruckvorrichtung 5 weist an ihrer Unterseite eine Abdeckung 16 auf und weist an ihrer Vorderseite eine längliche Öffnung 17 auf, die in Transportrichtung T ausgerichtet ist. Aus der Öffnung 17 wird eine Andruckplatte 18 teilweise in Richtung der Verpackung 3 herausbewegt. Die Andruckvorrichtung 5 bzw. die Andruckplatte 18 ist teilweise gegenüber der Transportebene der Transportvorrichtung 2 und somit gegenüber der Unterseite der Verpackung 3 um einen Winkel β von 5° bis 10° geneigt, und zwar in der von der Transportvorrichtung 2 fort weisenden Richtung schräg nach unten abfallend.

In Fig. 4 ist die Andruckvorrichtung 5 ohne die Abdeckung 16 gezeigt. Die Andruckplatte 18 ist an einem Halter 21 um eine horizontale Drehachse 22 schwenkbar gelagert und mit drei Druckfedern 23 gegen eine Begrenzung 24 federnd vorgespannt. Eine Vorderkante 20 der Andruckplatte 18 kann somit nach unten bzw. von der Verpackung 3 abweisend gegen die Druckfedern 23 ausgelenkt werden. Über die vertikale Relativposition der Andruckvorrichtung 5 gegenüber dem Rand 10 der Verpackung 3 ist die Andruckkraft der Vorderkante 20 an das Etikett 9 einstellbar. Der Halter 21 ist mit zwei Scheiben 19 verbunden, um eine Drehbewegung ausführen zu können. Die zwei Scheiben werden über ein nicht näher dargestelltes Getriebe synchron von einem Motor 25 angetrieben.

Um den Bewegungsablauf bzw. den Andruckvorgang näher erläutern zu können, sind in Fig. 5 bis 8 in einer Ansicht von unten auf die ohne die Abdeckung 16 dargestellte Andruckvorrichtung 5 und die Bewegung der Verpackung 3 vier Bewegungsstellungen gezeigt. In Fig. 5 ist das Etikett 9 auf die obere Randfläche 28 des Rands 10 der Verpackung 3 in dieser Ansicht gespendet und die Andruckplatte 18 befindet sich in einer eingefahrenen Position. Die Verpackung 3 wird mittels der in Fig. 5 bis 8 ausgesendeten Transportvorrichtung 2 von links nach rechts in der Transportrichtung T bewegt.

Während des Transports entlang der Umfaltleiste 14 wird das freie Ende 9' des Siegeletiketts 9 an der Schräge 15 um 90° aus der Zeichenebene heraus gefaltet. Die Andruckplatte 18 ist mit den zwei synchron drehenden Scheiben 19 über den Halter 21 derart verbunden, dass die Andruckplatte 18 eine kreisförmige Bewegung in einer leicht gegenüber der Horizontalen geneigten Ebene ausführt, wobei die Vorderkante 20 immer annähernd parallel zur Transportrichtung T der Verpackung 3 ausgerichtet ist, um ein linienförmiges Andrücken des Etiketts 9 zu bewirken.

Zwischen den Fig. 5 und 6 drehen sich die zwei Scheiben 19 und damit die Andruckplatte 18 im Uhrzeigersinn. Sobald sich das Etikett 9 und die Vorderkante 20 in der Stellung von Fig. 6 befinden, bewirkt die weitere Drehbewegung der Andruckplatte 18 und die Transportbewegung der Verpackung 3, dass sich die Vorderkante 20 relativ zur Verpackung 3 annähert und das freie Ende 9' des Etiketts 9 an die untere Randfläche 29 des Randes 10 in dieser Ansicht umfaltet und andrückt, wie in Fig. 7 gezeigt. Während dieser Relativbewegung ist besonders vorteilhaft, wenn die Bewegungskomponente der Andruckplatte 18 in Transportrichtung T synchron mit der Transportgeschwindigkeit der Verpackung 3 ist. Wie Fig. 7 zeigt, bewegt sich die Andruckplatte 18 so weit nach vorne, bis ihre Vorderkante 20 den Rand 10 der Verpackung 3 in seiner ganzen Breite oder zumindest fast in seiner ganzen Breite überstrichen hat.

Das Siegeletikett 9 ist um den Rand 10 umgefaltet und haftet jetzt an der oberen 28 und unteren Randfläche 28 und sichert die zwei Verpackungshälften gegen unbeabsichtigtes Öffnen, d.h. ein zerstörtes Siegeletikett 9 zeigt eine bereits geöffnete Verpackung 3 an. Die in Fig. 1 gezeigte Steuerung 6 regelt mittels der Informationen der Sensoren 7 und der Geschwindigkeit der Transportvorrichtung 2 die Bewegung der Andruckplatte 18.

In Fig. 8 wird die Verpackung 3 weitertransportiert und die Andruckplatte 18 während der weiteren Drehbewegung wieder zurück in die eingefahrene Position gedreht.

## Patentansprüche

1. Etikettiervorrichtung (1) mit einer Transporteinheit (2) zum Transportieren von Verpackungen (3) in einer Transportrichtung (T) und einem Etikettenspender (4) zum Aufbringen eines Siegeletiketts (9) auf einen stegförmigen Rand (10) der Verpackung (3), umfassend eine. Andruckvorrichtung (5), **dadurch gekennzeichnet, dass** die Andruckvorrichtung (5) eine im Betrieb der Etikettiervorrichtung kreisförmig bewegte Andruckplatte (18) aufweist, wobei eine Vorderkante (20) der Andruckplatte (18) während der gesamten kreisförmigen Bewegung parallel zu der Transportrichtung (T) oder dem stegförmigen Rand (10) der Verpackung (3) ausgerichtet ist.

2. Etikettiervorrichtung nach Anspruch 1, **dadurch gekennzeichnet, dass** eine Umfaltleiste (14) vorgesehen ist, um ein an dem Rand (10) der Verpackung (3) angebrachtes freies Ende (9') des Siegeletiketts (9) um den Rand (10) umzufalten.

3. Etikettiervorrichtung nach Anspruch 2, **dadurch gekennzeichnet, dass** die Umfaltleiste (14) eine Schräge (15) aufweist.

4. Etikettiervorrichtung nach Anspruch 2 oder 3, **dadurch gekennzeichnet, dass** die Umfaltleiste (14) stationär an der Andruckvorrichtung (5) angebracht ist.

5. Etikettiervorrichtung nach einem der vorangehenden Ansprüche, **dadurch gekennzeichnet, dass** die kreisförmige Bewegung der Andruckplatte (18) mittels zweier synchron angetriebener Scheiben (19), an denen die Andruckplatte (18) mittels eines Halters (21) angebracht ist, erzeugbar ist.

6. Etikettiervorrichtung nach Anspruch 5, **dadurch gekennzeichnet, dass** die Andruckplatte (18) um eine Drehachse (22) des Halters (21) schwenkbar ist.

7. Etikettiervorrichtung nach einem der vorangehenden Ansprüche, **dadurch gekennzeichnet, dass** die Andruckplatte (18) mittels Druckfedern (23) vorgespannt ist.

8. Etikettiervorrichtung nach einem der vorangehenden Ansprüche, **dadurch gekennzeichnet, dass** ein Niederhalter (11) für die Verpackung (3) vorgesehen ist.

9. Etikettiervorrichtung nach einem der vorangehenden Ansprüche, **dadurch gekennzeichnet, dass** die Andruckvorrichtung (5) seitlich der Transportvorrichtung (2) angeordnet ist.

10. Etikettiervorrichtung nach einem der vorangehenden Ansprüche, **dadurch gekennzeichnet, dass** die Andruckplatte (18) gegenüber der Transportebene der Transportvorrichtung (2) um einen Winkel (β) geneigt ist.

11. Etikettiervorrichtung nach einem der vorangehenden Ansprüche, **dadurch gekennzeichnet**, für einen kontinuierlichen Betrieb geeignet zu sein.

12. Verfahren zum Betrieb einer Etikettiervorrichtung (1) umfassend eine Transporteinheit (2) zum Transportieren von Verpackungen (3) in einer Transportrichtung (T), einen Etikettenspender (4) zum Aufbringen eines Siegeletiketts (9) auf einen stegförmigen Rand (10) der Verpackung (3) und umfassend eine Andruckvorrichtung (5), **dadurch gekennzeichnet, dass** ein Siegeletikett (9) an dem seitlichen, in Transportrichtung (T) ausgerichteten, stegförmigen Rand (10) aufgebracht wird, anschließend ein freies Ende (9') des Etiketts (9) umgefaltet wird und mittels einer kreisförmig bewegten Andruckplatte (18) der Andruckvorrichtung (5) an den Rand (10) angedrückt wird, wobei eine Vorderkante (20) der Andruckplatte (18) während der gesamten kreisförmigen Bewegung parallel zu der Transportrichtung (T) oder dem stegförmigen Rand (10) der Verpackung (3) ausgerichtet bleibt.

13. Verfahren nach Anspruch 12, **dadurch gekennzeichnet, dass** die Andruckplatte (18) quer zur Transportrichtung (T) bewegt wird.

14. Verfahren nach einem der vorangehenden Ansprüche 12 oder 13, dadurch gekennzeichet, dass das Andrücken der Etiketten mittels Andruckplatte (18) in kontinuierlichem Betrieb erfolgt.

## Claims

1. A labeler (1) with a transport unit (2) for transporting packages (3) in a transport direction (T) and with a label dispenser (4) for applying a sealing label (9) to a web-shaped rim (10) of the package (3) comprising a press-on device (5), **characterized in that** the press-on device (5) has a pusher plate (18) circularly moved during operation of the labeler, whereby during the entire circular movement a leading edge (20) of the pusher plate (18) is parallel oriented to the transport direction (T) or to the web-shaped rim (10) of the package (3).

2. The labeler according to claim 1, **characterized in that** a folding bar (14) is provided for folding a free end (9') of the sealing label (9), which has been attached to the rim (10) of the package (3), around said rim (10).

3. The labeler according to claim 2, **characterized in that** the folding bar (14) has a bevel (15).

4. The labeler according to claim 2 or 3, **characterized in that** the folding bar (14) is arranged on the press-on device (5) in a stationary manner.

5. The labeler according to one of the preceding claims, **characterized in that** the circular movement of the pusher plate (18) can be produced by means of two synchronously driven disks (19) having the pusher plate (18) attached thereto by means of a holder (21).

6. The labeler according to claim 5, **characterized in that** the pusher plate (18) is pivotable about a pivot axle (22) of the holder (21).

7. The labeler according to one of the preceding claims, **characterized in that** the pusher plate (18) is spring-loaded by means of compression springs (23).

8. The labeler according to one of the preceding claims, **characterized in that** a downholder (11) for the package (3) is provided.

9. The labeler according to one of the preceding claims, **characterized in that** the press-on device (5) is arranged laterally to the transport unit (2).

10. The labeler according to one of the preceding claims, **characterized in that** the pusher plate (18) is inclined relative to the transport plane of the transport unit (2) by an angle (β).

11. The labeler according to one of the preceding claims, **characterized in** being adapted for a continuous operation.

12. A method of operating a labeler (1) comprising a transport unit (2) for transporting packages (3) in a transport direction (T) and a label dispenser (4) for applying a sealing label (9) to a web-shaped rim (10) of the package (3), and further comprising a press-on device (5), **characterized in that** a sealing label (9) is applied to the lateral web-shaped rim (10), which is oriented in the transport direction (T), and that, subsequently, a free end (9') of the label (9) is folded and pressed against said rim (10) by means of a circularly moved pusher plate (18) of the press-on device (5), whereby during the entire circular movement a leading edge (20) of the pusher plate (18) remains parallel oriented to the transport direction (T) or to the web-shaped rim (10) of the package (3).

13. The method according to claim 12, **characterized in that** the pusher plate (18) is moved transversely to the transport direction (T).

14. The method according to one of the preceding claims 12 or 13, **characterized in that** the pressing of the labels by means of a pusher plate (18) takes place during continuous operation.

## Revendications

1. Dispositif d'étiquetage (1) comprenant une unité de transport (2) pour transporter des emballages (3) dans une direction de transport (T), et un distributeur d'étiquettes (4) destiné à appliquer une étiquette de scellage (9) sur une bordure (10) en forme d'aile de l'emballage (3), l'ensemble comprenant un dispositif applicateur-presseur (5), **caractérisé en ce que** le dispositif applicateur-presseur (5) comprend une plaque d'application et de pressage (18) déplacée selon un mouvement de forme circulaire pendant le fonctionnement du dispositif d'étiquetage, un bord avant (20) de la plaque d'application et de pressage (18) étant orienté, pendant toute la durée du mouvement de forme circulaire, parallèlement à la direction de transport (T) ou à la bordure (10) en forme d'aile de l'emballage (3).

2. Dispositif d'étiquetage selon la revendication 1, **caractérisé en ce qu'**il est prévu une barre de rabattement (14), en vue de rabattre autour de la bordure (10), une extrémité libre (9') de l'étiquette de scellage (9) placée sur la bordure (10) de l'emballage (3).

3. Dispositif d'étiquetage selon la revendication 2, **caractérisé en ce que** la barre de rabattement (14) présente une partie oblique (15).

4. Dispositif d'étiquetage selon la revendication 2 ou la revendication 3, **caractérisé en ce que** la barre de rabattement (14) est montée de manière stationnaire sur le dispositif applicateur-presseur (5).

5. Dispositif d'étiquetage selon l'une des revendications précédentes, **caractérisé en ce que** le mouvement de forme circulaire de la plaque d'application et de pressage (18) peut être produit au moyen de deux disques (19) entraînés de manière synchrone et sur lesquels est rapportée la plaque d'application et de pressage (18) au moyen d'un support (21).

6. Dispositif d'étiquetage selon la revendication 5, **caractérisé en ce que** la plaque d'application et de pressage (18) peut pivoter autour d'un axe de rotation (22) du support (21).

7. Dispositif d'étiquetage selon l'une des revendications précédentes, **caractérisé en ce que** la plaque d'application et de pressage (18) est précontrainte au moyen de ressorts de compression (23).

8. Dispositif d'étiquetage selon l'une des revendications précédentes, **caractérisé en ce qu'**il est prévu un serre-flan (11) pour l'emballage (3).

9. Dispositif d'étiquetage selon l'une des revendications précédentes, **caractérisé en ce que** le dispositif applicateur-presseur (5) est agencé latéralement au dispositif de transport (2).

10. Dispositif d'étiquetage selon l'une des revendications précédentes, **caractérisé en ce que** la plaque d'application et de pressage (18) est inclinée d'un angle (β) par rapport au plan de transport du dispositif de transport (2).

11. Dispositif d'étiquetage selon l'une des revendications précédentes, **caractérisé en ce qu'**il est adapté à un fonctionnement en continu.

12. Procédé pour faire fonctionner un dispositif d'étiquetage (1) comprenant une unité de transport (2) pour transporter des emballages (3) dans une direction de transport (T), un distributeur d'étiquettes (4) destiné à appliquer une étiquette de scellage (9) sur une bordure (10) en forme d'aile de l'emballage (3), et comprenant un dispositif applicateur-presseur (5), **caractérisé en ce qu'**une étiquette de scellage (9) est mise en place sur la bordure latérale (10), en forme d'aile, orientée dans la direction de transport (T), et ensuite une extrémité libre (9') de l'étiquette (9) est rabattue par pliage, et est appliquée et pressée contre la bordure (10) au moyen d'une plaque d'application et de pressage (18) du dispositif applicateur-presseur (5), qui est déplacée selon un mouvement de forme circulaire, un bord avant (20) de la plaque d'application et de pressage (18) étant orienté, pendant toute la durée du mouvement de forme circulaire, parallèlement à la direction de transport (T) ou à la bordure (10) en forme d'aile de l'emballage (3).

13. Procédé selon la revendication 12, **caractérisé en ce que** la plaque d'application et de pressage (18) est déplacée transversalement à la direction de transport (T).

14. Procédé selon l'une des revendications précédentes 12 ou 13, **caractérisé en ce que** l'application et le pressage des étiquettes au moyen de la plaque d'application et de pressage (18) s'effectue selon un fonctionnement en continu.
